# EUROPÄISCHE PATENTSCHRIFT

(11) **EP 1 194 623 B1**
(45) Veröffentlichungstag und Bekanntmachung des Hinweises auf die Patenterteilung: **05.11.2008**
(21) Anmeldenummer: 00956073.1
(22) Anmeldetag: 07.07.2000
(51) Int. Cl.: D04B 15/48

(54) **FADENLIEFERGERÄT MIT VERSTELLBARER FADENLEITEINRICHTUNG**
THREAD-FEED DEVICE, COMPRISING AN ADJUSTABLE THREAD-GUIDE UNIT
FOURNISSEUR DE FIL DOTE D'UN DISPOSITIF DE GUIDAGE DE FIL REGLABLE

(30) Priorität: 12.07.1999 DE 19932482
(43) Veröffentlichungstag der Anmeldung: 10.04.2002
(73) Patentinhaber: Memminger-IRO GmbH, 72280 Dornstetten (DE)
(72) Erfinder: SCHMODDE, Hermann, D-72160 Horb-Dettlingen (DE); KAUFMANN, Richard, D-72250 Freudenstadt (DE)
(74) Vertreter: Rüger, Barthelt & Abel Patentanwälte
(86) Internationale Anmeldenummer: PCT/DE2000/002229
(87) Internationale Veröffentlichungsnummer: WO 2001/004403

(56) Entgegenhaltungen:
- DE-C- 3 516 891
- FR-A- 2 188 588
- GB-A- 2 169 927
- US-A- 3 820 731

## Beschreibung

Die Erfindung betrifft ein Fadenliefergerät für Textilmaschinen.

Fadenliefergeräte dienen dazu, Fäden zu Fadenverbrauchsstellen, bei maschenbildenden Textilmaschinen bspw. zu einzelnen Strickstellen zu führen. Die Fadenliefergeräte sind separate Einrichtungen, die in größerer Zahl an der Maschine zu befestigen sind. Dabei können sich, je nach Verwendung, spezielle Anforderungen für das Fadenliefergerät ergeben, die eine gewisse Anpassung erfordern. Aus Sicht des Herstellers der Fadenliefergeräte ist es deshalb zweckmäßig, wenn sich die Fadenliefergeräte auf einfache Weise an unterschiedliche Gegebenheiten, die sich aus dem Typ der jeweils verwendeten Textilmaschine oder dem jeweiligen praktischen Einsatzfall ergeben können, anpassen lässt. Eine Anpassung soll dabei mit möglichst geringem Aufwand und einfachen Mitteln vorgenommen werden können.

Aus der US-A-3820731 ist ein Fadenliefergerät bekannt, an dem ein Fadenführungselement normalerweise einen Fadenschrägabzug festlegt. Ein Fadenfühlhebel 11 ist federnd in eine Gegenuhrzeigerrichtung nach oben vorgespannt und bildet somit eine variable Fadenreserve. Der Faden wird positiv geliefert. Übersteigt der Fadenverbrauch die Liefermenge, gelangt der Fadenfühler in seine untere Vertikalposition, aus der Faden ungeachtet der Drehung des Fadenlieferrads von diesem axial abgezogen werden kann.

Es ist deshalb Aufgabe der Erfindung, ein variabel einsetzbares Fadenliefergerät zu schaffen.

Diese Aufgabe wird mit dem Fadenliefergerät nach Anspruch 1 gelöst:

Das erfindungsgemäße Fadenliefergerät weist eine verstellbare Fadenleiteinrichtung auf. Zu dieser gehört ein Fadenleitelement, bspw. eine Fadenöse, die sich relativ zu der Fadenliefertrommel zwischen zwei verschiedenen Schrägabzugspositionen verstellen lässt. Der Schrägabzug ermöglicht die Sauberhaltung der Fadenliefertrommel durch den laufenden Faden. Die Verstellung erfolgt dabei auf einer vorgegebenen Bahn. Somit lässt sich das Fadenleitelement in wenigstens zwei unterschiedliche Stellungen überführen, in denen der Faden mit unterschiedlichen Winkeln über den unteren Rand der Fadenliefertrommel läuft. Bei vergleichsweise flacherem Ablauf, d.h. in einer ersten Stellung, in der das Fadenleitelement relativ hoch, d.h. nur wenig unterhalb des unteren Trommelrands, dafür aber in größerem Horizontalabstand zu diesem steht, trennt sich der ablaufende Faden relativ langsam von den auf der Fadenliefertrommel liegenden Windungen und läuft dann über den unteren Trommelrand ab. Dadurch kann vermieden werden, dass der ablaufende Faden auf der Fadenliefertrommel liegende Windungen mit nach unten reißt. In dieser Betriebsart ist das Fadenliefergerät besonders für Fasergarne geeignet, bei denen nebeneinander liegende Windungen durch aus dem Faden stehende Filamente relativ stark aneinander haften.

In einer zweiten Stellung ist das Fadenleitelement in vergleichsweise großem Vertikalabstand zu dem unteren Rand der Fadenliefertrommel, dafür aber in geringerem Horizontalabstand zu der Drehachse eingestellt. Der ablaufende Faden wird relativ steil nach unten gezogen, so dass er fest über den unteren Rand der Fadenliefertrommel streicht. In dieser Betriebsart werden Flusablagerungen und Faserringe, die sich auf dem unteren Rand der Fadenliefertrommel bilden könnten, besonders gut abgestreift. Diese Betriebsart ist insbesondere für Filamentgarne geeignet.

Der Vorteil des verstellbaren Fadenleitelements liegt darin, dass der Ablaufwinkel eines durch das Fadenleitelement geführten Fadens einstellbar ist. Wird z.B. der Faden gewechselt, indem er vor dem Fadenliefergerät getrennt und ein neuer Faden an das verbleibende Ende des alten Fadens angeknüpft wird, läuft der neue Faden durch das Fadenliefergerät zu der Textilmaschine ohne manuell eingefädelt werden zu müssen. Das Fadenleitelement kann entsprechend den Filamentationseigenschaften des Fadens in seiner Position an diese angepasst werden.

Ein weiterer Vorteil wird erzielt, wenn ein vorhandener Fadenfühlhebel (Absteller) in beiden Verstellpositionen des Fadenleitelements funktionsfähig ist, ohne umgestellt werden zu müssen. Z.B. ist ein Fadenfühlhebel so angeordnet, dass er den Faden in der Nähe einer festen Fadenöse abtastet. Eine Verstellung des Fadenleitelements verlagert den Schaltpunkt des Fadenfühlers nicht wesentlich.

Außerdem ist das Fadenliefergerät modular aufgebaut. Das Grundgerät weist einen Grundträger auf, der an einem Ende eine Befestigungseinrichtung, die zur Verbindung mit der Textilmaschine eingerichtet ist und an einer davon beabstandeten Stelle eine drehbar gelagerte, vorzugsweise vertikal angeordnete Welle aufweist. Diese ist an einem Ende zur Verbindung mit einer Fadenliefertrommel eingerichtet und an ihrem anderen Ende mit einer Antriebseinrichtung versehen. Diese kann durch eine Riemenscheibe oder dgl. gebildet sein.

An dem Fadenliefergerät ist eine Kupplungseinrichtung vorgesehen, an der Zusatzmodule angeschlossen werden können. Damit lässt sich das Fadenliefergerät mit mehreren Modulen an unterschiedliche Einsatzfälle anpassen. Es kann somit ausgehend von einem Grundgerät ein Baukasten geschaffen werden, der eine Reihe von Zusatzmodulen bereithält. Seitens des Herstellers der Fadenliefergeräte lässt sich somit die erforderliche Typenvielfalt mit wenigen Grundelementen erreichen.

Im Wesentlichen wird das Fadenliefergerät als Grundgerät von den Teilen gebildet, die bei einer großen Zahl von Anwendungsfällen jeweils erforderlich sind. Dazu gehört der Grundträger, seine Befestigungseinrichtung zur Verbindung mit einer Maschine und eine drehbar gelagerte Welle nebst Antriebseinrichtung und eine Fadenliefertrommel, die vorzugsweise auswechselbar an der Welle befestigt ist. Zusätzliche Teile werden über ein oder mehrere Kupplungseinrichtungen an den Grundträger angeschlossen. Die Kupplungseinrichtungen sind bspw. zu beiden Seiten der Welle angeordnet, was eine große gestalterische Freiheit beim Anbringen von Zusatzmodulen ermöglicht.

Der Kupplungseinrichtung ist vorzugsweise eine Halteeinrichtung zugeordnet, mit der das Gegenstück in seiner gewünschten Position gehalten wird. Die Halteeinrichtung kann eine Klemmeinrichtung, eine Rasteinrichtung oder ein anderweitiges Befestigungsmittel sein. Die Klemmeinrichtung kann bspw. durch eine Verspanneinrichtung gebildet sein, die die Führungseinrichtung etwas deformiert und somit eine reibschlüssige Klemmung herbeiführt. Dies führt zu einer sicheren Lagerung des Zusatzmoduls und einer großflächigen Kraftübertragung sowie zu einem klapperfreien Sitz des Zusatzmoduls. Die großflächige Kraftübertragung gestattet die Ausbildung der Kupplungseinrichtung aus dem gleichen Kunststoff wie der Grundträger, auch dann, wenn die Kupplungseinrichtung einige Kräfte zu übertragen hat.

Das Zusatzmodul kann zur Aufnahme weiterer, vorzugsweise auswechselbar gehaltener Elemente vorgesehen sein. Ist das Zusatzmodul bspw. ein frei ausragender Halter, können an diesem unterschiedliche Fadenleitelemente befestigt werden. Außerdem können Lager zur weiteren Abstützung der Welle an dem Halter vorgesehen sein, falls dies erforderlich ist.

Ein anderes Zusatzmodul kann bspw. eine Fadenbremse sein. Hier können je nach Anwendungsfall verschiedene Bremsentypen vorgehalten werden (angetrieben, nicht angetrieben, magnetische Klemmung der Bremselemente, Federklemmung usw.). Ein weiteres Anbaumodul kann ein Friktionsmodul sein, das außer einer den Faden im Reibschluss fördernden Friktionstrommel Mittel zur Festlegung des Umschlingungswinkels des Fadens um die Fadenliefertrommel aufweist. Auch zur Lagerung der zur Friktionstrommel gehörigen Fadenführungsmittel oder ähnlicher Teile, können an der Unterseite des Grundträgers entsprechende Verbindungsmittel vorgesehen sein.

Der Grundträger wird vorzugsweise durch ein zweischaliges Gehäuse gebildet, das etwa horizontal geteilt ist. Die Gehäuseteile sind dann lösbar miteinander verbunden, wodurch der Gehäuseinnenraum zugänglich wird. Weitere Einrichtungen wie elektrische Schalter, Schaltungen, Lagerungen für Fadenfühlhebel und dgl. sind in dem Gehäuseinnenraum unterbringbar.

Weitere Einzelheiten vorteilhafter Ausführungsformen der Erfindung sind Gegenstand von Unteransprüchen oder der Zeichnung bzw. der Beschreibung entnehmbar.

In der Zeichnung sind Ausführungsbeispiele der Erfindung veranschaulicht. Es zeigen:
Fig. 1 ein modulares Fadenliefergerät in perspektivischer Darstellung,
Fig. 2 das Fadenliefergerät nach Figur 1, mit zusätzlichen Teilen versehen und in längsgeschnittener Darstellung,
Fig. 3 das Fadenliefergerät nach den Figuren 1 und 2, in einer Detailansicht, in perspektivischer Darstellung,
Fig. 4 eine zu dem Fadenliefergerät nach den Figuren 1 und 2 gehörige Fadenbremse, in perspektivischer Darstellung,
Fig. 5 das Fadenliefergerät nach den Figuren 1 und 2, ausgerüstet mit einem Halter zur Lagerung eines Fadenführungsrohrs,
Fig. 6 das Fadenliefergerät nach Figur 2, in Seitenansicht,
Fig. 7 das Fadenliefergerät, umgerüstet als Friktionsfournisseur in Seitenansicht,
Fig. 8 und 9 das Fadenliefergerät in eienr Einstellung für Fasergarn bzw. Filamentgarn, jeweils in Seitenansicht, und
Fig. 10 und 11 Gehäuseteile des Fadenliefergeräts, jeweils in perspektivischer ausschnittsweiser Darstellung.

In Figur 1 ist ein modulares Fadenliefergerät 1 veranschaulicht, das zum Zuliefern eines Fadens 2 zu einer Textilmaschine dient. Das Fadenliefergerät 1 weist einen als Gehäuse ausgebildeten Grundträger mit einer Befestigungseinrichtung 4 auf, die dazu dient, das Fadenliefergerät 1 an einer entsprechenden Halteeinrichtung, bspw. dem Haltering einer Strickmaschine, zu befestigen.

Das Gehäuse ist zweischalig aufgebaut und weist einen oberen Gehäuseteil 5 und einen unteren Gehäuseteil 6 auf, die an einer Trennfuge 7 aneinander stoßen bzw. ineinander greifen. Das als Grundträger 3 dienende Gehäuse weist wie aus Figur 2 hervorgeht, zwei Lagersitze 9, 10 für Kugellager 11, 12 zur drehbaren Lagerung einer Welle 14 auf. Diese ist etwa vertikal orientiert und trägt an ihrem unteren Ende eine Fadenliefertrommel 15. Diese ist vorzugsweise einteilig als tiefgezogenes Blechteil oder als Keramikteil ausgebildet. Sie ist mittels einer axial in eine Sackbohrung 16 der Welle 14 eingeschraubte Halteschraube 17 drehfest mit der Welle 14 verbunden. An dem oberen Ende der Welle 14 sind ein oder mehrere Antriebsscheiben 18, 19 angeordnet, die über Lagereinrichtungen drehbar auf der Welle 14 gelagert und mittels einer Kupplungsscheibe 21 bedarfsweise drehbar mit dieser kuppelbar sind.

Die Lagersitze 9, 10 werden durch rohrförmige Fortsätze an dem oberen und dem unteren Gehäuseteil 5, 6 gebildet. Sie fluchten miteinander und weisen einen sich nach außen öffnenden zylindrischen Raum zur Aufnahme des jeweiligen Kugellagers 11, 12 auf. Zur Sicherstellung der Fluchtung der beiden Lagersitze 9, 10 zueinander, ist an dem unteren Gehäuseteil 6 ein die Welle 14 umgebender rohrförmiger, sich durch den Innenraum des Gehäuses erstreckender Fortsatz 22 vorgesehen, der in eine entsprechende Aufnahme 23 greift, die in dem oberen Gehäuseteil 5 ausgebildet ist. Der Fortsatz 22 und die Aufnahme 23 passen spielfrei ineinander.

An dem Grundträger 3 sind mehrere Kupplungseinrichtungen 25, 26, 27 zur Befestigung von Zusatzmodulen vorgesehen. Die Kupplungseinrichtung 25 ist zwischen der Welle 14 und der Befestigungseinrichtung 4 an dem Grundträger 3 ausgebildet und gesondert in Figur 3 veranschaulicht. Zu der Kupplungseinrichtung 25 gehört eine Führungsplatte 28, die parallel zu einer Gehäusefläche 29 angeordnet und über Stege 31, 32 fest mit dem Gehäuseteil 5 verbunden ist. Die Führungsplatte 28 legt mit ihrer der Gehäusefläche 29 zugewandten Seite und der Gehäusefläche 29 zwei Führungsnuten 33, 34 fest.

Ein über den Steg 32 frei ausragender Abschnitt 28a der Führungsplatte 28 bildet eine Befestigungs- oder Klemmeinrichtung für einen auf die Führungsplatte 28 aufzuschiebenden Fuß. An dem Abschnitt 28a ist ein Gewindezapfen 36 angeformt, der sich, wie Figur 2 veranschaulicht, in eine Öffnung 37 des Gehäuseteils 5 erstreckt. Durch diese Öffnung 37 führt eine Befestigungsschraube 38, deren Kopf sich an einer entsprechenden, an dem unteren Gehäuseteil 6 ausgebildeten Ringschulter 39 abstützt. Wird die Schraube 38 festgezogen, führt dies zu einer gewissen Deformierung des Führungsplattenabschnitts 28a.

Bei den in den Figuren 1 und 2 veranschaulichten Fadenliefergerät hält die Kupplungseinrichtung 25 einen Blinddeckel 41, der die Kupplungseinrichtung 25 bedarfsweise vollständig abdeckt. Der schalenförmige Blinddeckel 41 weist einen Innenraum 42 auf, in den sich zwei einander gegenüberliegende und zwischeneinander einen Schlitz begrenzende Klemmleisten 43, 44 erstrecken. Diese sind dazu eingerichtet, in die Führungsnuten 33, 34 eingeschoben zu werden. Ist der Blinddeckel 41 auf diese Weise auf die Kupplungseinrichtung 25 aufgeschoben, kann die Befestigungsschraube 38 festgezogen werden, wodurch der Abschnitt 28a dem Blinddeckel 41 an seinen Klemmleisten 43, 44 festklemmt. Auf gleiche Weise wie der Blinddeckel 41 können beliebige andere Zusatzmodule an der Kupplungseinrichtung 25 befestigt werden, die dann jeweils einen Fuß aufweisen, dessen Innenform mit der Innenform des Blinddeckels 41 übereinstimmt. Ein solches Zusatzmodul ist aus Figur 5 ersichtlich. An dem Grundträger 3 ist ein Halter 46 befestigt, der die Antriebsscheiben 18, 19 übergreift und an seinem freien Ende 47 eine Federklemme 48 zur Befestigung eines Fadenleitröhrchens 49 trägt. Bedarfsweise können an dem Arm 46 auch andere Einrichtungen befestigt werden.

Die aus Figur 2 hervorgehende Kupplungseinrichtung 26 dient bspw. der Befestigung eines Bremsmoduls 51. Die Kupplungseinrichtung 26 wird durch eine etwa rechteckige Ausnehmung oder Tasche gebildet, in die das Bremsmodul 51 mit einem Sockel 52 eingesetzt ist. Der Sockel 52 wird dabei durch die Seitenflächen der in dem Gehäuseteil 5 gebildeten Ausnehmung geführt und positioniert. Mittels einer in unmittelbarer Nachbarschaft zu der Ausnehmung vorgesehen Klemmschraube 53 wird der Sockel 52 in der Ausnehmung gehalten.

Das Bremsmodul 51 ist gesondert in Figur 4 veranschaulicht. Sein Sockel 52 weist zwei miteinander über ein Filmscharnier 54 verbundene Teile 56, 57 auf, die miteinander verrastbar sind. Dazu dient eine an dem vorderen stirnseitigen freien Ende des Teils 56 ausgebildete Rastleiste 58, der in dem anderen Teil 57 eine entsprechende Rastausnehmung 59 zugeordnet ist.

Die beiden Teile 56, 57 dienen der axial verschiebbaren Lagerung eines Bremsträgers 61, der durch ein Drahtbiegeteil gebildet wird. Dieses weist zwei zueinander parallel Schenkel 62, 63 auf, die in entsprechenden Führungen verschiebbar gelagert sind. Der Schenkel 62 stützt sich über eine Druckfeder 64 an dem Teil 57 ab und spannt den Bremsträger 61 in einer Richtung (auf die Welle 14 hin, siehe Figur 2) vor. Der Schenkel 62 trägt an seinem freien Ende einen Stößel 66, der mit einem an der Welle 14 vorgesehenen Nocken zusammenwirkt.

Außerhalb des Sockels 52 ist der Bremsträger 61 mit einem Fadenleit-Formstück 68 versehen, das über einen Steg 69 zwei Bremsteller 71, 72 trägt, die frei drehbar auf diesem gelagert sind. Die Bremsteller 71, 72 haften magnetisch aneinander.

Weitere Anbauteile können ein Knotenfänger 73 und eine Fadeneinlauföse 74 sein, die beide von der Befestigungsschraube gehalten sind. Die Fadeneinlauföse 74 ist, wie Figur 1 veranschaulicht, offen, so dass der Faden 2 von der Seite her einfach einlegbar ist.

Der Knotenfänger 73 wird bspw. durch ein mit einem engen Schlitz versehenes Blech gebildet.

Die Befestigungsschraube 53 kann außerdem zur Halterung einer Fadeneinlauföse 75 dienen, die an einem Arm 76 oberhalb der Antriebsscheibe 18 angeordnet ist.

Die Kupplungseinrichtung 27 wird durch die äußere konische oder zylindrische Fläche des rohrförmigen Fortsatz 10 gebildet, der sich bis in den Innenraum der Fadenliefertrommel 15 erstreckt. Wie Figur 6 oder auch Figur 2 veranschaulicht, steht die Fadenliefertrommel 15 deshalb mit ihrem oberen Rand relativ weit entfernt von der Unterseite des Gehäuseteils 6, etwa auf gleicher Höhe mit einer Fadenleitöse 78, die als feste Fadenleitöse an dem unteren Gehäuseteil 6 angeformt ist. Der Zwischenraum kann mit einer Abdeckhaube 79 geschlossen werden, die bspw. auf den Fortsatz 27 aufgeschoben wird.

Wie Figur 7 veranschaulicht, kann die Fadenliefertrommel 15 durch ein Friktionsmodul 80 ergänzt oder ersetzt werden. Zu dem Friktionsmodul 80 gehört die Fadenliefertrommel 15 und eine drehfest mit dieser verbundenen Friktionsscheibe 81. Zu der Friktionseinheit 80 gehört außerdem ein Einstellhebel 82, der etwa auf Höhe des Übergangs zwischen der Friktionsscheibe 81 und der Fadenliefertrommel 15 eine Fadenleitöse 83 aufweist und sich ansonsten radial zu der Drehachse der Welle 14 erstreckt. Zur schwenkbaren Lagerung des Hebels 82 sitzen auf die Kupplungseinrichtung 27 aufgeschobene Klemmringe 84, 85, die zwischeneinander einen ringförmigen Lagerbereich des Hebels 82 klemmen. Der ringförmige Lagerbereich kann mit ein oder mehreren Nasen versehen sein, die in entsprechende Ausnehmungen der Klemmringe 84, 85 greifen, um den Hebel 82 in unterschiedlichen Raststellungen zu fixieren.

Um das Fadenliefergerät 1 auf Friktionsbetrieb einzustellen, ist in vielen Fällen eine Auslaufbremse 91 zweckmäßig oder erforderlich. Diese ist vorzugsweise zwischen zwei auslaufseitig angeordneten Fadenleitösen 93, 94 angeordnet. Zur lösbaren Befestigung der Auslaufbremse 91 an dem Fadenliefergerät dient ein mit einer Gewindeöffnung versehener Sockel 95 unterhalb der Befestigungseinrichtung. Die Auslaufbremse ist hier anschraubbar. Sie weist einen unteren, etwa horizontal angeordneten Bremsteller auf, der von einem mit einem Öhr versehenen Stift 97 getragen wird. Auf diesem ist ein oberer Bremsteller 98 in Pfeilrichtung verschiebbar gelagert und in seiner oberen Stellung verrastbar. Er drückt unter der Wirkung seines Eigengewichts den Faden 2 gegen den Bremsteller 96.

Das Fadenliefergerät 1 weist eine verstellbare Fadeleiteinrichtung auf, zu der die Fadenleitöse 93 gehört. Zur Erläuterung des Aufbaus und der Funktion wird nachfolgend auf die Figuren 8 bis 11 Bezug genommen. Wie aus Figur 8 und 9 ersichtlich, kann die Fadenleitöse 93 in wenigstens zwei unterschiedliche Stellungen überführt und in diesen arretiert werden. In der ersten in Figur 8 veranschaulichten Stellung befindet sich die Fadenleitöse 93 in geringem Abstand unterhalb einer durch den unteren Rand der Fadenliefertrommel 15 definierten Ebene E, wobei er in relativ großem Abstand zu ihrer Drehachse D gehalten ist. Der vorzugsweise geradlinige Weg W, auf dem die Fadenleitöse 93 verstellbar oder verschiebbar ist, schließt mit der Drehachse D einen spitzen Winkel ein, wie in Figur 9 veranschaulicht ist.

Die Fadenleitöse 93 wird von zwei im Wesentlichen parallel zueinander sich von ihr weg erstreckenden DrahtSchenkeln 105 getragen, die in einer in dem Gehäuse ausgebildeten Kulisse 106 geführt sind. Die Kulisse 106 ist, wie die Figuren 10 und 11 veranschaulichen, zwischen dem oberen Gehäuseteil 5 und dem unteren Gehäuseteil 6 ausgebildet. Dabei befindet sich jeweils für jeden Schenkel 105 eine Kulisse 106 an jeder Seite des Gehäuses. In den Figuren 10 und 11 sind für die Kulissen 106 und deren Einzelheiten deshalb gleiche Bezugszeichen verwendet, wobei die Beschreibung für beide Kulissen 106 gleichermaßen gilt.

Zu der Kulisse 106 gehört eine zwischen dem oberen Gehäuseteil 5 und dem unteren Gehäuseteil 6 ausgebildete Tasche, die nach unten hin offen ist. Die Tasche wird seitens des Gehäuseteils 5 durch zwei nut- oder rinnenförmige Vertiefungen 107, 108 gebildet, zwischen denen ein Vorsprung 109 ausgebildet ist, der auf eine entsprechende Wange 111 des unten Gehäuseteils 6 gerichtet ist. Jedoch bleibt zwischen der Wange 111 und dem Vorsprung 109 ein Spalt, durch den der entsprechende Drahtschenkel 105 hindurchgeschoben werden kann. Die Drahtschenkel 105 federn jedoch nach außen, so dass sie an den beiden Enden ihres Wegs die durch die Vertiefungen 107, 108 gebildet sind, einrasten. Die rinnenförmigen Vertiefungen 107, 108 sind somit zugleich Rast- und Führungsmittel, indem sie die Drahtschenkel 105 unverschwenkbar lagern. Außerdem sitzen die Drahtschenkel 105 axial unverschiebbar in der Kulisse 106. Hierzu sind an den Drahtschenkeln 105 einwärts gebogene oder anderweitig abgewinkelte Enden ausgebildet, die bspw. die Wange 111 hintergreifen, die für sich eben ausgebildet ist und sich zwischen zwei nach außen vorstehenden Rippen 114, 115 erstreckt. Die Rippen 114, 115 können bedarfsweise in die Vertiefungen 107, 108 greifen oder an diese anschließen. Die schmal ausgelegte Rippe 114 kann bspw. in die Ausnehmung 108 greifen und somit mit ihrer Innenflanke die Ausrichtung des Drahtschenkels 105 bestimmen. Die Vertikalausrichtung der Fadenleitöse 93 ist somit dem unteren Gehäuseteil 6 zugeordnet.

Die Fadenleitöse 93 lässt vorzugsweise einen gewissen seitlichen Spielraum für den Faden zu, ist aber mittig am Gehäuse angeordnet. Der von der Fadenleitöse 93 weg laufende Faden 2 und die Drehachse der Fadenliefertrommel 15 liegen somit vorzugsweise in einer Ebene.

Das insoweit beschriebene Fadenliefergerät nach Figur 1 arbeitet wie folgt:

In Betrieb ist der Faden 2, wie darstellt, aufgelegt und eingefädelt. Er erstreckt sich durch die Einlauföse 74 zwischen den Bremstellern 71, 72 hindurch zu der Fadenöse 78, wobei der Faden 2 im Zwischenraum einen hier angeordneten schwenkbar gelagerten Fadenfühlerhebel 100 in angehobener Position hält. Von der Fadenöse 78 ausgehend läuft der Faden 2 in mehreren Windungen um die Fadenliefertrommel 15 und läuft dann den unteren Trommelrand schräg streifend zu den Fadenleitösen 93, 94 zu der Textilmaschine. Zwischen den Fadenleitösen 93, 94 liegt ein weiterer Fadenfühlhebel 101 auf dem Faden, um dessen Spannung zu überwachen. Der Fadenfühlhebel 101 ist mit einem Schalter verbunden, der ein Schaltsignal liefert, wenn der Fadenfühlhebel 101 unter eine Minimalhöhe absinkt.

Der Fadenfühlhebel 101 ist so angeordnet, dass er bei straff gehaltenem Faden in jeder Einstellposition des Fadenleitelements 93 in der gleichen oder wenigstens fast in der gleichen Position gehalten ist. Die Sollposition des Fühlhebels 101 ist dadurch unabhängig von der Einstellung des Fadenleitelements 93. Dies wird durch eine schwenkbare Lagerung des Fadenfühlhebels 101 in der Nähe der Drehachse D und eine relativ große Hebellänge erreicht, wobei der Faden 2 in der Nähe der festen Fadenleitöse 94 abgetastet wird.

Bedarfsweise können weitere Fadenfühlelemente vorgesehen sein, deren Soll- und Schaltposition durch die Verstellung der verstellbaren Fadenleiteinrichtung ebenfalls nicht beeinflusst wird.

In Betrieb wird die Fadenliefertrommel 15 drehend angetrieben und fördert somit vorgegebene Fadenmengen.

Soll bspw. ein Fasergarn verarbeitet werden, das relativ viele aus dem Faden herausstehende Filamente aufweist, wird die Einstellung des Fadenliefergeräts 1 gemäß Figur 8 bevorzugt. Die Fadenleitöse 93 steht hier in einer oberen Position in relativ geringem Abstand unterhalb der Ebene E, dafür aber in größerem Abstand zu der Drehachse D. Der Faden 2 wird relativ flach abgezogen und trennt sich somit eher langsam von dem auf der Fadenliefertrommel 15 befindlichen Wickel. Damit wird vermieden, dass der ablaufende Faden 2 Windungen des Wickels herunterreißt.

Soll ein vergleichsweise glatter Riss Filamentgarn verarbeitet werden, wird der Faden 2 vor dem Fadenliefergerät 1 abgerissen und der neue Faden wird an das Ende des alten Fadens angeknotet. Außerdem wird zur Einstellung auf das glattere Filamentgarn die Fadenleitöse 93 nach unten in die in Figur 9 dargestellte Stellung überführt, in der sie von der Ebene E weiter entfernt ist, dabei aber näher an der Drehachse D befindlich ist. Dieser Abstand ist allerdings noch immer größer als der Durchmesser des unteren Rands der Fadenliefertrommel 15. Der Faden wird nun relativ steil abgezogen, so dass er sicher über den Rand der Fadenliefertrommel 15 streicht und dort vorhandene Flusen oder ähnliches abstreift.

Zur Verstellung der Fadenleitöse werden die Drahtschenkel 105 aufeinander zu entgegen ihrer eigenen Federkraft zusammengedrückt, so dass sie aus den Vertiefungen 107 bzw. 108 (siehe Figur 10) herauskommen. Das aus Fadenleitöse 93 und Drahtschenkeln 105 gebildete Element ist in diesem Zustand entlang des Wegs W verschiebbar. Wird es am Ende des Wegs freigegeben, rasten die Drahtschenkel 105 wieder in die jeweilige Vertiefung 107 oder 108 ein und die Fadenleitöse 93 ist in ihrer neuen Position arretiert. Der Weg W kann linear, d.h. eine Gerade sein. Bedarfsweise kann er auch bogenförmig sein, z.B. indem die Fadenleitöse 93 an dem Ende eines schwenkbar gelagerten Arms angeordnet ist.

Bedarfsweise können Zwischenstellungen vorgesehen werden, indem in den Vorsprüngen 109 entsprechende Nuten ausgebildet werden.

Wird die Fadenliefertrommel 15 gegen die Friktionseinheit 80 gemäß Figur 7 ausgetauscht, wird der Faden 2 der Umschlingung der Reibscheibe 81 entsprechend mitgenommen und gefördert. Durch Austausch der Fadenliefertrommel 15 gegen die Friktionseinheit 80 ist somit ein wechselndes Funktionsprinzip möglich.

Ebenso kann das Bremsmodul 51 gegen ein Fadenbremsmodul ohne Antrieb ausgetauscht werden.

Außerdem kann das Fadenliefergerät 1 umgerüstet werden, indem der Blinddeckel 41 entfernt und gegen den Arm 46 (Figur 5) ausgetauscht wird.

Zu einem modularen Fadenliefergerät 1 bildet ein Grundträger 3 einen Grundbaustein, an dem durch entsprechende Kupplungseinrichtungen bedarfsweise Zusatzmodule befestigbar sind. Das Fadenliefergerät ist dadurch an unterschiedliche Einsatzfälle und Gegebenheiten anpassbar.

## Patentansprüche

1. Modulares Fadenliefergerät (1) für Textilmaschinen,
mit einem Grundträger (3), der eine Befestigungseinrichtung (4) aufweist, die zur Verbindung mit der Textilmaschine bzw. einem an der Textilmaschine vorgesehenen Halter eingerichtet ist,
mit einer an dem Grundträger (3) drehbar gelagerten Welle (14), die an einem Ende eine Fadenliefertrommel (15) trägt und die mit einer Antriebseinrichtung (18) verbunden ist, und
mit wenigstens einer verstellbaren Fadenleiteinrichtung (25), zu der ein an der Fadenablaufseite der Fadenliefertrommel angeordnetes Fadenleitelement (93) gehört, das zwischen wenigstens zwei unterhalb der Fadenliefertrommel (15) befindlichen Stellungen verstellbar ist, **dadurch gekennzeichnet, daß** in beiden Stellungen ein Schrägabzug des Fadens von der Fadenliefertrommel (15) entsprechend den Filamentationseigenschaften des Fadens erfolgt,
wobei das Fadenleitelement (93) auf einer Bahn (W) verstellbar gelagert ist, in der wenigstens zwei die Stellungen festlegende Raststellungen vorgegeben sind, wobei die Bahn (W) gegen die Drehachse (D) der Welle (14) geneigt ist, und
wobei das Fadenleitelement (93) in einer der Raststellungen in geringem Abstand unterhalb des Rands der Fadenliefertrommel (15) in größerem Abstand zu der Drehachse (D) und in der anderen Stellung in größerem Abstand unterhalb des Rands der Fadenliefertrommel (15) in geringerem Abstand zu der Drehachse (D) gehalten ist.

2. Fadenliefergerät nach Anspruch 1, **dadurch gekennzeichnet, dass** das Fadenleitelement (93) eine Öse ist.

3. Fadenliefergerät nach Anspruch 1, **dadurch gekennzeichnet, dass** die Bahn (W) eine gerade Bahn ist.

4. Fadenliefergerät nach Anspruch 1, **dadurch gekennzeichnet, dass** die Bahn (W) eine nichtgerade Bahn ist.

5. Fadenliefergerät nach Anspruch 1, **dadurch gekennzeichnet, dass** das Fadenleitelement (93) in einer Kulissenführung gelagert ist.

6. Fadenliefergerät nach Anspruch 5, **dadurch gekennzeichnet, dass** zu der Kulissenführung zwei aufeinander zu und voneinander weg federnde, sich von dem Fadenleitelement weg erstreckende Schenkel (105) gehören, die jeweils in eine in dem Grundträger (3) des Fadenliefergeräts ausgebildeten Tasche greifen.

7. Fadenliefergerät nach Anspruch 1, **dadurch gekennzeichnet, dass** der durch das verstellbare Fadenleitelement (93) laufende Faden (2) von einem Fadenfühlhebel (101) abgetastet ist, der mit einer Sensor- oder Schalteinrichtung verbunden ist.

8. Fadenliefergerät nach Anspruch 7, **dadurch gekennzeichnet, dass** die Schalteinrichtung einen festgelegten Schaltpunkt aufweist, der von der Stellung des Fadenleitelements (93) unabhängig ist, und dass die Sollstellung des Fadenfühlhebels in jeder Position des Fadenleitelements im Wesentlichen die gleiche ist.

9. Fadenliefergerät nach Anspruch 1, **dadurch gekennzeichnet, dass** zwischen der Befestigungseinrichtung (4) und der Welle (14) an dem Grundträger (3) wenigstens eine Kupplungseinrichtung (25) zur Befestigung von Zusatzmodulen angeordnet ist.

10. Fadenliefergerät nach Anspruch 9, **dadurch gekennzeichnet, dass** zu der Kupplungseinrichtung (25) eine Führungseinrichtung (28) mit einem Führungskörper und einer Verspanneinrichtung (36, 38) gehören, mittels derer der Führungskörper.(28.) zum Festklemmen eines Gegenstücks (46a) verformbar ist.

11. Fadenliefergerät nach Anspruch 9, **dadurch gekennzeichnet, dass** das Zusatzmodul (46) ein Halter ist, an dem weitere Elemente (49) vorzugsweise lösbar befestigt sind.

12. Fadenliefergerät nach Anspruch 9, **dadurch gekennzeichnet, dass** der Kupplungseinrichtung (25) ein Blinddeckel (41) zugeordnet ist, um sie bei Nichtgebrauch abzudecken.

13. Fadenliefergerät nach Anspruch 9, **dadurch gekennzeichnet, dass** das Zusatzmodul eine Fadenbremse (51) ist.

14. Fadenliefergerät nach Anspruch 13, **dadurch gekennzeichnet, dass** die Fadenbremse (51) einen Sockel (52) aufweist, der zwei über ein Filmscharnier (54) miteinander verbundene und durch ein Klemm- oder Rastmittel (58, 59) aneinander befestigbare Abschnitte (56, 57) aufweist.

15. Fadenliefergerät nach Anspruch 1, **dadurch gekennzeichnet, dass** an dem Grundträger konzentrisch zu der Welle (14) ein zylindrischer oder konischer Ansatz ausgebildet ist, der als Kupplungseinrichtung für einen Friktionsmodul dient, und dass die Fadenliefertrommel (15) mit der Welle (14) lösbar verbunden und gegen den Friktionsmodul (80) auswechselbar ist.

16. Fadenliefergerät nach Anspruch 1, **dadurch gekennzeichnet, dass** der Grundträger (3) ein zweischaliges Gehäuse ist.

17. Fadenliefergerät nach Anspruch 1, **dadurch gekennzeichnet, dass** zwischen dem Grundträger (3) und der Fadenliefertrommel (15) eine Abdeckhaube (79) vorgesehen ist, die die Fadenliefertrommel an ihrem Rand übergreift.

## Claims

1. Modular thread feed device (1) for textile machines,
with a base support (3), which has a fastening means (4) fitted to connect to the textile machine or a holder provided on the textile machine,
with a shaft (14), which is rotatably mounted on the base support (3), supports a thread supply drum (15) at one end and is connected to a drive means (18), and
with at least one adjustable thread guide means (25), which includes a thread guide element (93), which is arranged on the thread outlet side of the thread supply drum and is adjustable between at least two positions located below the thread supply drum (15), **characterised in that** in both positions the thread is drawn from the thread supply drum (15) on an angle in keeping with the filament structure properties of the thread,
wherein the thread guide element (93) is adjustably mounted on a path (W), in which at least two locking positions securing the positions are provided,
wherein the path (W) is inclined relative to the rotational axis (D) of the shaft (14), and
wherein the thread guide element (93) is held in one of the locking positions at a short distance below the edge of the thread supply drum (15) at a greater distance from the rotational axis (D) and in the other position is held at a greater distance below the edge of the thread supply drum (15) at a shorter distance from the rotational axis (D).

2. Thread feed device according to claim 1, **characterised in that** the thread guide element (93) is an eyelet.

3. Thread feed device according to claim 1, **characterised in that** the path (W) is a straight path.

4. Thread feed device according to claim 1, **characterised in that** the path (W) is a non-straight path.

5. Thread feed device according to claim 1, **characterised in that** the thread guide element (93) is disposed in a connecting link guide.

6. Thread feed device according to claim 5, **characterised in that** the connecting link guide includes two legs (105), which spring towards one another and away from one another and extend away from the thread guide element and which respectively engage into a pocket configured in the base support (3) of the thread feed device.

7. Thread feed device according to claim 1, **characterised in that** the thread (2) running through the adjustable thread guide element (93) is sensed by a thread feeler lever (101), which is connected to a sensor or switching arrangement.

8. Thread feed device according to claim 7, **characterised in that** the switching arrangement has a defined switching point, which is dependent on the position of the thread guide element (93), and that the desired position of the thread feeler lever is substantially the same in each position of the thread guide element.

9. Thread feed device according to claim 1, **characterised in that** at least one coupling means (25) is arranged on the base support (3) between the fastening means (4) and the shaft (14) for fastening additional modules.

10. Thread feed device according to claim 9, **characterised in that** the coupling means (25) includes a guide means (28) with a guide body and a holding means (36, 38), by means of which the guide body (28) is deformable to firmly clamp a counterpart (46a).

11. Thread feed device according to claim 9, **characterised in that** the additional module (46) is a holder, to which further elements (49) are preferably detachably fastened.

12. Thread feed device according to claim 9, **characterised in that** the coupling means (25) has an associated blank cover (41) to cover it when not in use.

13. Thread feed device according to claim 9, **characterised in that** the additional module is a thread brake (51).

14. Thread feed device according to claim 13, **characterised in that** the thread brake (51) has a base (52), which has two sections (56, 57), which are connected to one another by means of a film hinge (54) and can be fastened to one another by a clamping or locking element (58, 59).

15. Thread feed device according to claim 1, **characterised in that** a cylindrical or conical attachment is configured on the base support concentrically to the shaft (14) and serves as a coupling means for a friction module, and that the thread supply drum (15) is detachably connected to the shaft (14) and is interchangeable with the friction module (80).

16. Thread feed device according to claim 1, **characterised in that** the base support (3) is a double-shell housing.

17. Thread feed device according to claim 1, **characterised in that** a covering hood (79) engaging over the thread supply drum at its edge is provided between the base support (3) and the thread supply drum (15).

## Revendications

1. Fournisseur modulaire de fil (1) pour des machines textiles, qui comprend :
- un support de base (3) présentant un dispositif de fixation (4) conçu pour être relié à la machine textile ou à un support prévu sur celle-ci,
- monté en rotation sur le corps de base (3), un arbre (14) qui porte à une extrémité un tambour fournisseur de fil (15) et qui est relié à un dispositif d'entraînement (18),
- au moins un dispositif réglable de conduite de fil (25) dont fait partie un élément de conduite de fil (93) qui est monté sur le côté de sortie du tambour fournisseur de fil et qui peut être déplacé entre au moins deux positions situées en dessous du tambour fournisseur de fil (15),
ce fournisseur de fil (1) présentant les caractéristiques suivantes :
- dans ses deux positions, le fil est tiré obliquement du tambour fournisseur de fil, avec une tension en correspondance avec les propriétés des filaments qui le constituent,
- l'élément de conduite de fil (93) peut se déplacer sur une trajectoire (W) dont au moins deux positions sont prédéfnies comme étant des positions d'arrêt, cette trajectoire (W) étant inclinée par rapport à l'axe de rotation (D) de l'arbre (14),
- dans une des positions d'arrêt, l'élément de conduite de fil (93) est maintenu à une faible distance en dessous du bord du tambour fournisseur de fil (15) mais à une assez grande distance de l'axe de rotation (D), tandis que dans l'autre position d'arrêt, il se trouve à une assez grande distance en dessous du bord du tambour fournisseur de fil (15) et à une faible distance de l'axe de rotation (D).

2. Fournisseur de fil selon la revendication 1, **caractérisé en ce que** l'élément de conduite de fil (93) est un oeillet.

3. Fournisseur de fil selon la revendication 1, **caractérisé en ce que** la trajectoire (W) est rectiligne.

4. Fournisseur de fil selon la revendication 1, **caractérisé en ce que** la trajectoire (W) n'est pas rectiligne.

5. Fournisseur de fil selon la revendication 1, **caractérisé en ce que** l'élément de conduite de fil (93) est monté dans un guidage à coulisse.

6. Fournisseur de fil selon la revendication 5, **caractérisé en ce qu'**au guidage à coulisse appartiennent deux branches (105) qui sont montées élastiquement l'une par rapport à l'autre, qui partent de l'élément de conduite de fil et qui sont engagées chacune dans une poche prévue dans le support de base (3) du fournisseur de fil.

7. Fournisseur de fil selon la revendication 1, **caractérisé en ce que** le fil (2) passant à travers l'élément de conduite de fil (92) mobile est exploré par un levier palpeur de fil (101) qui est relié à un dispositif de détection ou de commutation.

8. Fournisseur de fil selon la revendication 7, **caractérisé en ce que** le dispositif de commutation présente un point de commutation fixe qui est indépendant de la position de l'élément de conduite de fil (93), et la position de consigne du levier palpeur de fil est essentiellement le même pour toutes les positions de l'élément de conduite de fil.

9. Fournisseur de fil selon la revendication 1, **caractérisé en ce qu'**entre le dispositif de fixation (4) et l'arbre (14) est disposé sur le corps de base (3) au moins un dispositif d'accouplement (25) servant à fixer des modules auxiliaires.

10. Fournisseur de fil selon la revendication 9, **caractérisé en ce qu'**au dispositif d'accouplement (25) appartiennent un dispositif de guidage (28) avec un corps de guidage, et un dispositif de déformation (36, 38) qui peut déformer le corps de guidage pour bloquer une pièce d'opposition (46a).

11. Fournisseur de fil selon la revendication 9, **caractérisé en ce que** le module auxiliaire (46) est un support sur lequel sont fixés d'autres éléments (49), de préférence de manière amovible.

12. Fournisseur de fil selon la revendication 9, **caractérisé en ce qu'**à l'élément d'accouplement (25) est associé un faux couvercle (41), pour le recouvrir quand il n'est pas utilisé.

13. Fournisseur de fil selon la revendication 9, **caractérisé en ce que** le module additionnel est un frein de fil (51).

14. Fournisseur de fil selon la revendication 13, **caractérisé en ce que** le frein de fil (51) possède un socle (52) qui présente deux parties (56, 57) qui sont reliées par une charnière pelliculaire (54) et qui peuvent être fixées l'une sur l'autre par un moyen de serrage ou d'arrêt (58, 59).

15. Fournisseur de fil selon la revendication 1, **caractérisé en ce que** le corps de base présente, concentrique à l'arbre (14), un appendice cylindrique ou conique qui sert de dispositif d'accouplement pour un module de friction, le tambour fournisseur de fil (15) étant relié de manière amovible à l'arbre (14) et pouvant être échangé contre le module de friction (80).

16. Fournisseur de fil selon la revendication 1, **caractérisé en ce que** le support de base (3) est un boîtier constitué de deux coques.

17. Fournisseur de fil selon la revendication 1, **caractérisé en ce qu'**entre le support de base (3) et le tambour fournisseur de fil (15) est prévu un capot de couverture (79) qui est en prise avec le tambour le long de son bord.
